# FASCICULE DE BREVET EUROPEEN

(11) **EP 0 162 153 B1**
(45) Date de publication et mention de la délivrance du brevet: **08.04.1987**
(21) Numéro de dépôt: 84200750.2
(22) Date de dépôt: 23.05.1984
(51) Int. Cl.: B28B 11/00, F27D 5/00, F26B 25/18

(54) **Procédé pour la fabrication de tuiles, ainsi que support à utiliser avec ce procédé**
Verfahren zum Herstellen von Dachziegeln sowie bei diesem Verfahren zu verwendender Träger
Method of making roofing tiles, as well as a support for use in this method

(43) Date de publication de la demande: 27.11.1985
(73) Titulaire: Naamloze Vennootschap Koninklijke Sphinx, NL-6211 AX Maastricht (NL); S.A. l'Industrielle Régionale du Bâtiment, F-38430 Moirans (FR)
(72) Inventeur: Ferragut, Jean Pierre, F-26240 Saint Vallier (FR)
(74) Mandataire: de Vries, Johannes Hendrik Fokke

## Description

L'invention est relative à un procédé pour la fabrication de tuiles à partir d'argile ou analogue, l'argile ou analogue étant pressée à la forme de tuile désirée, lesquelles tuiles immédiatement après le pressage sont placées en position couchée chacune dans un support réfractaire corréspondant, tandis qu'un nombre de supports est rassemblé en une pile et les support avec les tuiles soutenues couchées sont dirigés à travers une zone pour le séchage et une zone s'y raccordant directement pour la cuisson, ainsi qu'un support à utiliser avec ce procédé.

Suivant un procédé connu de ce genre, les tuiles pressées encore plastiques sont posées sur des supports, qui soutiennent les tuiles en différents points, afin d'éviter une déformation des tuiles. Les supports sont faits de bois, matière synthétique, métal ou analogue. Ensuite, les supports sont placés dans des râteliers et dirigés pour le séchage des tuiles à travers un four de séchage. Après avoir quitté le four de séchage, les supports doivent être à nouveau enlevés des râteliers et les tuiles être retirées des supports. Les tuiles séchées sont ensuite placées dans des supports réfractaires en forme de U, 20 tuiles environ étant habituellement empilées dirigées verticalement côte à côte. Ces supports réfractaires en forme de U sont ensuite à nouveau réunis en piles et passés à travers un four pour la cuisson des tuiles.

Lors de la cuisson des tuiles, pour obtenir une bonne qualité des tuiles, une température élevée doit être appliquée, afin de rendre la porosité de la tuile suffisamment faible et la solidité suffisamment grande. Etant donné que les tuiles sont disposées en position verticale dans les supports réfractaires, il se produit alors cependant une déformation des tuiles, de tell sorte qu'avec les tuiles obtenues, on ne peut pas construire un toit de tuiles bien fermé esthétiquement élégant. En outre, un relativement grand nombre de tuiles sera déformé dans une mesure telle que ces tuiles ne seront en général plus utilisables, de telle sorte que le pourcentage de rebut avec le procédé connu est relativement élevé. Il est bien possible d'adopter une température inférieure pendant la cuisson, afin de limiter la déformation des tuiles, mais dans ce cas la porosité de la tuile est trop élevée, de telle sorte que celle-ci n'est pas résistante au gel et aura une faible durée de vie.

DE-C- 325 381 décrit un procédé et un support selon le préambule de la revendication 1 resp. 2.

Dans ce procédé connu le support soutient la tuile sur toute la surface de celle-ci, et à cet effect la forme du corps du support est totalement adaptée à la forme de la tuile. Il n'y a pas d'ouvertures de circulation d'air dans le corps du support.

L'invention a pour but d'offrir un procédé simplifié du genre dépeint dans l'introduction, avec lequel ces inconvénients sont éliminés d'une manière simple mais cependant efficiente.

Dans ce but, le procédé suivant l'invention a pour caractéristique que chague support réfractaire possède une section transversale en forme de H, les deux surfaces principales du corps de chaque support formant chacune une surface de support pour une tuile lesdites surfaces de support étant dotées d'éléments d'appui pour le soutien de parties surélevées des tuiles de manière que chaque tuile ne soit soutenue que localement, tandis que dans le corps de chaque support est formé un nombre d'ouvertures de circulation d'air, et en ce que chaque support est retourné après chaque cycle de séchage et de cuisson.

On obtient de la sorte que les manipulations qui doivent être exécutées avec le procédé connu entre le séchage et la cuisson des tuiles, ne sont plus nécessaires, tandis qu'à cause de la cuisson à l'état couché des tuiles, les parties surélevées des tuiles étant alors soutenues par les éléments d'appui des supports, la déformation se produisant pendant la cuisson est opposée par les éléments d'appui, de telle sorte que les tuiles après la cuisson présenteront la forme désirée. Le pourcentage de déchet est ainsi limité à un minimum par le procédé suivant l'invention, tandis qu'avec les tuiles on peut construire un toit bien fermé esthétiquement élégant. A cause du très faible pourcentage de déchets avec le procédé suivant l'invention et de l'absence de manipulations entre le séchage et la cuisson des tuiles, de telle sorte que les frais habituels dans ce but sont éliminés, les tuiles être fabriquées en appliquant le procédé suivant l'invention à un prix de revient inférieur attrayant.

L'invention offre également un support à utiliser avec le procédé décrit, lequel support est constitué par un matériau réfractaire et ne comporte des bords de supportage qu'à deux côtés longitudinaux opposés, lesquels bords de supportage font saillie vers le haut, caracterisé en ce que les bords de supportage sont aussi prolongés vers le bas de sorte que la section du support transversale desdits côtés longitudinaux est en forme de H, que les deux surfaces principales du corps du support forment chacune une surface de support dotée d'éléments d'appui pour le soutien local de parties surélévées d'une tuile, lesquels éléments d'appui forment une seule pièce avec le support, et que le corps du support comporte plusieurs ouvertures de circulation d'air, perpendiculaires auxdits surfaces de support.

EP-A-0 059 401 décrit un support pour articles céramiques, tels que des tuiles, qui est uniquement destiné à être utilisé pendant le séchage des articles. Ce support connu est fabriqué de métal en forme de boîte. Sur les surfaces de supportage du support sont fixés, par soudures par point, de distincts éléments d'appui.

L'invention sera expliquée plus en détail ci-après en se référant au dessin, dans lequel est réprésenté un exemple de réalisation.
La figure 1 représente schematiquement une forme de réalisation du procédé suivant l'invention.
Les figures 2 et 3 représentent des vues en perspective de différentes formes de réalisation du support suivant l'invention.
La figure 4 est une vue de dessus d'une troisième forme de réalisation du support suivant l'invention.
La figure 5 est une vue en élévation frontale du support de la figure 4.
La figure 6 est une vue en élévation latérale du support de la figure 4.

Comme illustré à la figure 1, de l'argile est amenée par un transporteur 1 à une machine de mélange et de pétrissage 2, qui envoit l'argile à une machine d'extrusion 3, qui fournit un boudin d'argile 4. Le boudin 4 est tranché de la manière habituelle en plaques 5, ces plaques d'argile 5 étant pressées à la forme de tuile désirée dans une presse 6.

Les tuiles pressées 7 encore plastiques sont placées immédiatement après le pressage en position couchée dans des supports réfractaires 8 indiqués schématiquement à la figure 1. Aux figures 3 à 7 sont représentés différents exempies de réalisation de tels supports réfractaires 8. Dans les exemples de réalisation suivant les figures 2 à 4, les tuiles 7 auxquels les supports 8 sont destinés sont également représentées. Il en ressort que des parties surélevées 9 des tuiles 7 sont soutenues par des éléments d'appui 10 qui sont formés sur la surface de support 11 des supports 8.

Chaque support réfractaire 8 possède une section transversale en forme de H, une seule tuile étant soutenue couchée par chaque support 8. Comme indiqué schématiquement en 12 à la figure 1, un certain nombre de supports 8 est réuni en une pile 13 pour le séchage et la cuisson de tuiles 7. Dans l'exemple de réalisation illustré à la figure 1, deux piles assemblées 13 de supports 8 et de tuiles 7 sont transportées à l'aide d'un chariot 14 à travers une zone 15 pour le séchage des tuiles 7 et une zone 16 s'y raccordant directement pour la cuisson des tuiles. Les tuiles 7 sont par conséquent séchées et cuites en un processus continu en étant soutenues couchées par les supports réfractaires 8, sans que des manipulations intermédiaires soient nécessaires.

Etant donné qu'avec le procédé suivant l'invention, les tuiles 7 sont soutenues couchées pendant la cuisson par les supports réfractaires 8, des parties surélevées des tuiles étant soutenues par les éléments d'appui 10, la contraction se produisant pendant la cuisson du matériau à base d'argile n'entraînera aucune déformation indésirable des tuiles. De la sorte, on pourra construire avec les tuiles 7 fabriquées un toit de tuiles fermant bien, esthétiquement élégant. Le pourcentage de déchets sera très faible. En outre, une température relativement élevée peut être mise en oeuvre pendant la cuisson, de telle sorte que la porosité des tuiles sera très faible, de telle manière qu'une longue durée de vie est assurée. En adoptant le procédé suivant l'invention, des tuiles d'une particulièrement bonne qualite peuvent être fabriquées à un prix de revient nettement inférieur.

Etant donné que les tuiles 7 sont chacune soutenues dans un support associé 8 à section transversale en forme de H, une bonne circulation d'air est possible, de telle sorte que le temps pendant lequel les tuiles doivent être cuites est relativement bref.

Aux figures 4-6, on a représenté un support réfractaire 8 respectivement en vue de dessus, en élevation frontale et en élévation latérale. Dans la surface de support 11 de ce support 8 sont pratiqués deux évidements 17 pour la réception de taquets en saillie des tuiles à supporter. Comme élément d'appui 10, on a formé un relief oblong. On a en outre formé dans la surface de support 11 un certain nombre d'ouvertures de circulation d'air 18, de telle sorte que la circulation de l'air est encore améliorée avec une pile assemblée de supports. Les branches 19 du support 8 sont dotées à l'extrémité supérieure et inférieure d'éléments de couplage qui sont constitués par des taquets 20 et des évidements 21. Les taquets 20 sont dotés de surfaces inclinées en forme de Z en plan 22, de telle sorte qu'avec des supports 8 empilés l'un sur l'autre, un glissement des supports l'un par rapport à l'autre est empêché.

Ainsi qu'il ressort des figures 2-6, les deux surfaces principales du corps 23 du support sont réalisées en tant que surfaces de support correspondantes dotées d'éléments d'appui 10. Grâce à cette réalisation symétrique des supports, les supports peuvent par exemple être retournés après chaque cycle de séchage et de cuisson, de telle sorte qu'aucune accumulation de saleté ou analogue ne puisse se produire dans les supports. En outre, on obtient de la sorte que les supports soient sollicités alternativement de part et d'autre, de telle sorte qu'aucune flexion de support ne puisse avoir lieu.

## Revendications

1. Procédé pour la fabrication de tuiles (7) à partir d'argile ou analogue, l'argile ou analogue étant pressée à la forme de tuile désirée, lesquelles tuiles immédiatement après le pressage sont placées en position couchée chacune dans un support réfractaire (8) corréspondant, tandis qu'un nombre de supports est rassemblé en une pile (13) et les supports avec les tuiles soutenues couchées sont dirigés à travers une zone pour le séchage (15) et une zone s'y raccordant directement pour la cuisson (16), caractérisé en ce que chaque support réfractaire (8) possède une section transversale en forme de H, les deux surfaces principales (11) du corps de chaque support formant chacune une surface de support pour une tuile lesdites surfaces de support étant dotées d'éléments d'appui (10) pour le soutien de parties surélévées (9) es tuiles de manière que chaque tuile (7) ne soit soutenue que localement, tandis que dans le corps de chaque support est formé un nombre d'ouvertures (18) de circulation d'air, et en ce que chaque support (8) est retourné après chaque cycle de séchage et de cuisson.

2. Support (8) à utiliser avec le procédé suivant la revendication 1, lequel support est constitué par un matériau réfractaire et ne comporte des bords de supportage qu'à deux côtés longitudinaux opposés, lesquels bords de supportage font saillie vers le haut, caracterisé en ce que les bords de supportage sont aussi prolongés vers le bas de sorte que la section du support (8) transversale desdits côtés longitudinaux est en forme de H, que les deux surfaces principales (11) du corps du support (8) forment chacune une surface de support dotée d'éléments d'appui (10) pour le soutien local de parties surélévées d'une tuile (7), lesquels éléments d'appui (10) forment une seule pièce avec le support (8), et que le corps du support (8) comporte plusieurs ouvertures (18) de circulation d'air, perpendiculaires auxdites surfaces de support (11).

3. Support suivant la revendication 2, caractérisé en ce que les branches (19) du support (8) sont dotées à l'extrémité supérieure et inférieure d'éléments de couplage (20,21) qui, avec des supports empilés l'un sur l'autre, empêchent un glissement des supports l'un par rapport à l'autre.

## Patentansprüche

1. Verfahren zum Herstellen von Dachziegeln (7) aus Ton od.dgl., bei dem der Ton od.dgl. in die gewünschte Ziegelform gepreßt wird und die Dachziegel unmittelbar nach dem Pressen jeweils umgelegt in einen entsprechenden feuerfesten Träger (8) eingebracht werden, während eine Anzahl von Trägern in einem Stapel (13) gesammelt ist und die Träger mit den umgelegt gehaltenen Dachziegeln in eine Trockenzone (15) und in eine sich daraus unmittelbar anschließende Zone (16) für das Brennen geleitet werden, dadurch gekennzeichnet, daß jeder feuerfeste Träger (8) einen Querschnitt in Form eines H besitzt, die beiden Hauptoberflächen (11) des Körpers jedes Trägers jeweils eine Tragfläche für einen Dachziegel bilden und die besagten Tragflächen mit Auflageelementen (10) zur Unterstützung der aufliegenden Teile (9) der Dachziegeln versehen sind, so daß jeder Dachziegel nur stellenweise unterstützt ist, wobei im Körper jedes Trägers eine Anzahl von Öffnungen (18) zur Luftzirkulation ausgebildet ist und jeder Träger (8) nach jedem Kreislauf des Trocknens und Brennens umkehrt.

2. Träger (8) zur Verwendung beim Verfahren nach Anspruch 1, welcher Träger aus einem feuerfesten Material hergestellt ist und nur an zwei einander gegenüberliegenden Längsseiten Tragborde aufweist, die nach oben gerichtete Vorsprünge bilden, dadurch gekennzeichnet, daß die Tragborde auch nach unten erweitert sind, derart, daß der quer zu den Längsseiten gerichtete Schnitt des Trägers (8) die Form eines H besitzt, daß die beiden Hauptoberflächen (11) des Körpers des Trägers (8) jeweils eine Tragfläche bilden, die mit Auflageelementen (10) zur lokalen Unterstützung der aufliegenden Teile eines Dachziegels (7) versehen ist, welche Auflageelemente (10) mit dem Träger (8) ein Stück bilden, und daß der Körper des Trägers (8) mehrere zu den besagten Oberflächen (11) des Trägers senkrechte Öffnungen (18) zur Luftzirkulation aufweist.

3. Träger nach Anspruch 2, dadurch gekennzeichnet, daß die Schenkel (19) des Trägers (8) an ihren oberen und unteren Rändern mit Kupplungselementen (20, 21) versehen sind, die bei aufeinander gestapelten Trägern ein gegenseitiges Gleiten der Träger verhindern.

## Claims

1. A method for making roofing tiles (7) from clay or the like, the clay or the like being pressed into the shape of tile required, which tiles are placed immediately after pressing in the flat position each in a respective refractory support (8), while a number of supports are assembled in a pile (13) and the supports with the tiles held flat are guided through a drying zone (15) and a baking zone (16) which is directly joined thereto, characterised in that each refractory support (8) is of H-shaped transverse section, the two main surfaces (11) of the body of each support forming in each case a support surface for one tile the said support surfaces having support elements (10) for supporting the raised portions (9) of the tiles in such a way that each tile (7) is only held locally, whereas in the body of each support a number of openings (18) are formed for air circulation, and that each support (8) is turned over after each drying and baking cycle.

2. A support (8) for use with the process according to claim 1, and comprised of a refractory material with support edges on only two opposite longitudinal sides. which support edges project upwards, characterised in that the support edges are also extended downwards so that the transverse support section (8) of the said londitudinal sides is of H-shape, that the two main surfaces (11) of the support body (8) each form a support surface provided with support elements (10).for supporting locally the raised portions of a tile (7), which support elements (10) form a single piece with the support (8), and that the support body (8) comprises a plurality of openings (18) for air circulation, which are perpendicular to the said support surfaces (11).

3. A support according to claim 2, characterised in that the branches (19) of the support (18) are provided at their upper and lower ends with connecting elements (20, 21) which, when the supports are stacked one on top of another, prevent the supports from sliding relative to one another.
